# EUROPÄISCHE PATENTSCHRIFT

(11) **EP 3 697 995 B1**
(45) Veröffentlichungstag und Bekanntmachung des Hinweises auf die Patenterteilung: **10.12.2025**
(21) Anmeldenummer: 18788750.0
(22) Anmeldetag: 16.10.2018
(51) Int. Cl.: E05B 85/26, E05B 81/06, E05B 81/14

(54) **KRAFTFAHRZEUGSCHLOSS**
MOTOR VEHICLE LOCK
SERRURE DE VÉHICULE AUTOMOBILE

(30) Priorität: 19.10.2017 DE 102017124393
(43) Veröffentlichungstag der Anmeldung: 26.08.2020
(73) Patentinhaber: Brose Schließsysteme GbmH & Co. Kommanditgesellschaft, 42369 Wuppertal (DE)
(72) Erfinder: GÜLKAN, Serkan, 45529 Hattingen (DE); GRAUTE, Ludger, 45130 Essen (DE)
(74) Vertreter: Gottschald Patentanwälte Partnerschaft mbB
(86) Internationale Anmeldenummer: PCT/EP2018/078176
(87) Internationale Veröffentlichungsnummer: WO 2019/076857

(56) Entgegenhaltungen:
- CZ-A3- 2 015 388
- DE-A1- 102007 003 948
- DE-A1- 102009 021 297
- DE-A1- 102015 205 951
- DE-U1- 202013 004 589

## Beschreibung

Die Erfindung betrifft ein Kraftfahrzeugschloss gemäß dem Oberbegriff von Anspruch 1.

Das in Rede stehende Kraftfahrzeugschloss findet Anwendung bei allen Arten von Verschlusselementen eines Kraftfahrzeugs. Dazu gehören beispielsweise Seitentüren, insbesondere Schiebetüren, Heckklappen, Heckdeckel, Motorhauben, Laderaumböden o. dgl. eines Kraftfahrzeugs.

An das in Rede stehende Kraftfahrzeugschloss werden Anforderungen gestellt, die einander nicht selten zuwiderlaufen. Vorliegend stehen einerseits die Forderung nach einer geringen Betätigungskraft für das Öffnen und andererseits die Forderung nach einer sicheren Haltefunktion im Vordergrund. Beispielsweise sind aus der DE 10 2009 021 297 A1 und der CZ 2015-388 A3 Kraftfahrzeugschlösser bekannt.

Das bekannte Kraftfahrzeugschloss (DE 20 2013 004 589 U1), von dem die Erfindung ausgeht, weist eine Schlossfalle und eine der Schlossfalle zugeordnete Primärsperrklinke auf. Um eine geringe Betätigungskraft für das Öffnen des Kraftfahrzeugschlosses zu gewährleisten, drängt die Primärsperrklinke im Hauptschließzustand durch den Eingriff mit der Schlossfalle in ihre Ausheberichtung. Die Primärsperrklinke ist also mit einer Öffnungstendenz ausgestattet, die dafür sorgt, dass eine Aushebebewegung der Primärsperrklinke durch ein auf die Schlossfalle wirkendes Öffnungsmoment erzeugbar ist. Die Aushebebewegung wird hier durch eine Sekundärsperrklinke verhindert, die mit einer vergleichsweise geringen Betätigungskraft außer Eingriff von der Primärsperrklinke ausgehoben werden kann. In der Vorschließstellung ist eine solche Öffnungstendenz nicht vorgesehen. Der Grund hierfür besteht darin, dass die auf die Schlossfalle wirkenden Öffnungsmomente in der Vorschließstellung weitaus geringer sind, so dass die hier erforderliche Betätigungskraft weniger problematisch ist. Dennoch kann die Betätigungskraft aus dem Vorschließzustand heraus nicht unerheblich sein.

Der Erfindung liegt das Problem zugrunde, das bekannte Kraftfahrzeugschloss derart auszugestalten und weiterzubilden, dass die Betätigungskraft für das Öffnen des Kraftfahrzeugschlosses mit einfachen Mitteln weiter reduziert wird.

Wesentlich ist die grundsätzliche Überlegung, dass für eine zuverlässige Haltewirkung zwischen Primärsperrklinke und Schlossfalle lediglich dafür gesorgt werden muss, dass die Schlossfalle und die Sperrklinke über den Sperreingriff zwischen Schlossfalle und Sperrklinke einen selbsthemmenden Mechanismus ausbilden. Vorschlagsgemäß ist erkannt worden, dass eine solche Selbsthemmung auch dann erreicht werden kann, wenn die an der Sperreingriffsstelle auf die Primärsperrklinke wirkende Normalkraft ein Aushebemoment auf die Primärsperrklinke erzeugt. Die Selbsthemmung wird vorschlagsgemäß durch eine entsprechende Erzeugung von Haftreibungskraft an der Sperreingriffsstelle erreicht. Die Selbsthemmung bewirkt im vorliegenden Sinne, dass auch ein theoretisch unendlich großes Öffnungsmoment der Schlossfalle keine Aushebebewegung der Primärsperrklinke erzeugen kann.

Gleichzeitig wird mit der vorschlagsgemäßen Lösung erreicht, dass die zum Ausheben der Primärsperrklinke erforderliche Betätigungskraft, also die für die Überwindung der Haftreibung erforderliche Betätigungskraft, angesichts des bereits auf die Primärsperrklinke wirkenden Aushebemoments reduziert ist.

Im Einzelnen wird vorgeschlagen, dass in mindestens einer Schließstellung, hier und vorzugsweise in der Vorschließstellung, der Schlossfalle ein auf die Schlossfalle wirkendes Öffnungsmoment über den Sperreingriff einerseits ein Aushebemoment an der Primärsperrklinke erzeugt und andererseits eine Haftreibungskraft an der Sperreingriffsstelle zwischen der Schlossfalle und der Sperrklinke erzeugt derart, dass die Schlossfalle und die Sperrklinke über den Sperreingriff einen selbsthemmenden Mechanismus ausbilden. Das Aushebemoment an der Primärsperrklinke ergibt sich dadurch, dass die Normale der jeweiligen, der Schlossfalle zugeordneten Schließ-Sperrfläche an der Sperreingriffsstelle zwischen Schlossfalle und Primärsperrklinke an der Schwenkachse der Primärsperrklinke vorbeiläuft.

Vorschlagsgemäß lässt sich also eine zuverlässige Haltewirkung der Schlossfalle durch die Primärsperrklinke erreichen, wobei gleichzeitig eine besonders geringe Betätigungskraft für das Öffnen des Kraftfahrzeugschlosses gewährleistet ist.

Die bevorzugten Ausgestaltungen gemäß den Ansprüchen 2 und 3 betreffen bevorzugte geometrische Auslegungsvarianten für die miteinander in Eingriff stehenden Flächen von Schlossfalle und Sperrklinke an der Sperreingriffsstelle. Hier zeigt sich, dass sich die vorschlagsgemäße Lösung auf besonders einfache Weise durch eine entsprechende Auslegung der betreffenden Sperrfläche an der Schlossfalle umsetzen lässt.

Die weiter bevorzugten Ausgestaltungen gemäß den Ansprüchen 4 bis 7 betreffen vorteilhafte Varianten für die Auslegung des Haftreibungskoeffizienten an der Sperreingriffsstelle. Besonders bevorzugt ist die Materialpaarung Stahl/Kunststoff gemäß Anspruch 6, die sich speziell für die Vorschließstellung als einerseits betriebssicher und andererseits geräuscharm herausgestellt hat.

Bei den weiter bevorzugten Ausgestaltungen gemäß den Ansprüchen 8 und 9 ist für eine der Schließstellungen der Schlossfalle, insbesondere für die Hauptschließstellung, eine Öffnungstendenz im obigen Sinne vorgesehen, so dass insoweit auf die Realisierung einer Sekundärsperrklinke zurückgegriffen werden muss. Die Kombination der vorschlagsgemäßen Lösung für die Vorschließstellung mit einer Öffnungstendenz für die Hauptschließstellung stellt einen besonders guten Kompromiss zwischen hoher Betriebssicherheit und geringen Betätigungskräften bereit.

Mit der vorschlagsgemäßen Lösung ist es auf besonders einfache Weise möglich, dass sowohl die Vorschließ-Sperrfläche als auch die Hauptschließ-Sperrfläche jeweils einen Abschnitt der Schmalseite eines scheibenförmigen Körpers der Schlossfalle ausbilden. Dies ist im Ergebnis eine besonders kompakte und gleichzeitig leicht herzustellende Bauform des Kraftfahrzeugschlosses (Anspruch 10).

Im Folgenden wird die Erfindung anhand einer lediglich ein Ausführungsbeispiel darstellenden Zeichnung näher erläutert. In der Zeichnung zeigt
- Fig. 1: die für die Erfindung wesentlichen Komponenten eines vorschlagsgemäßen Kraftfahrzeugschlosses in einer perspektivischen Ansicht,
- Fig. 2: das Kraftfahrzeugschloss in einer Draufsicht a) bei in der Vorschließstellung befindlicher Schlossfalle und b) bei in der Hauptschließstellung befindlicher Schlossfalle,
- Fig. 3: die auf die Sperrklinke wirkenden Kräfte in der in Fig. 2a) gezeigten Situation, und
- Fig. 4: die auf die Sperrklinke wirkenden Kräfte in der in Fig. 2b) gezeigten Situation.

Es darf vorab darauf hingewiesen werden, dass in der Zeichnung nur die Komponenten des vorschlagsgemäßen Kraftfahrzeugschlosses 1 dargestellt sind, die für die Erläuterung der Lehre notwendig sind.

Das dargestellte Kraftfahrzeugschloss lässt sich auf nahezu alle Verschlusselemente eines Kraftfahrzeugs anwenden. Insoweit darf auf den einleitenden Teil der Beschreibung verwiesen werden. Hier und vorzugsweise handelt es sich bei dem Verschlusselement um eine Kraftfahrzeugtür oder eine Kraftfahrzeugklappe.

Das vorschlagsgemäße Kraftfahrzeugschloss 1 ist mit einer um eine Schwenkachse 2a schwenkbaren Schlossfalle 2 ausgestattet, die im montierten Zustand mit einem Schließteil 3, hier und vorzugsweise mit einem Schließbügel, einem Schließbolzen o. dgl., wechselwirkt. Dabei kann es vorgesehen sein, dass sich das Kraftfahrzeugschloss am Verschlusselement befindet, während das Schließteil 3 an der Kraftfahrzeugkarosserie angeordnet ist. Dies kann auch umgekehrt vorgesehen sein. Das Kraftfahrzeugschloss 1 weist ferner eine schwenkbare Primärsperrklinke 4 auf, die in noch zu erläuternder Weise mit der Schlossfalle 2 wechselwirkt.

Die Schlossfalle 2 ist aus einer nicht dargestellten Offenstellung heraus in eine Vorschließstellung (Fig. 1, Fig. 2a)) und in eine der Vorschließstellung nachgelagerte Hauptschließstellung (Fig. 2b)) bringbar und in der jeweiligen Schließstellung von der Primärsperrklinke 4 sperrbar. In der Darstellung gemäß Fig. 2 ergibt sich die Offenstellung durch ein Schwenken der Schlossfalle 2 aus der in Fig. 2a) gezeigten Stellung heraus im Uhrzeigersinn. Ausgehend von der Offenstellung ist die Hauptschließstellung also im obigen Sinne der Vorschließstellung nachgelagert.

Der Begriff "sperrbar" bedeutet vorliegend ganz allgemein, dass die Schlossfalle 2 von der Primärsperrklinke 4 auf irgendeine Weise in der jeweiligen Schließstellung gehalten wird. Der Begriff "sperren" ist entsprechend weit auszulegen und umfasst nicht notwendigerweise einen rastenden Eingriff o. dgl..

Die Schlossfalle 2 weist eine Vorschließ-Sperrfläche 5 auf, mit der die Primärsperrklinke 4 bei in der Vorschließstellung befindlicher Schlossfalle 2 in Sperreingriff steht. Die Schlossfalle 2 weist ferner eine Hauptschließ-Sperrfläche 6 auf, mit der die Primärsperrklinke 4 bei in der Hauptschließstellung befindlicher Schlossfalle 2 in Sperreingriff steht. Der Begriff "Sperreingriff" ist ebenso wie der Begriff "sperrbar" in obigem Sinne weit auszulegen.

Die Primärsperrklinke 4 weist entsprechend eine Vorschließ-Gegensperrfläche 7 und eine Hauptschließ-Gegensperrfläche 8 auf, die mit den entsprechenden Schließ-Sperrflächen 5, 6 der Schlossfalle 2 wechselwirken. Das Sperren der Schlossfalle 2 in der jeweiligen Schließstellung erfolgt also über die Wechselwirkung zwischen den betreffenden Sperrflächen 5, 6 und Gegensperrflächen 7, 8, die an einer jeweiligen Sperreingriffsstelle 11, 12 miteinander in sperrendem Kontakt stehen.

Die vorschlagsgemäße Art des Sperrens der Schlossfalle 2 ist im Ausführungsbeispiel für die Vorschließstellung der Schlossfalle 2 realisiert. Alle diesbezüglichen Ausführungen sind auf eine eventuelle Realisierung des vorschlagsgemäßen Sperrens der Schlossfalle 2 für die Hauptschließstellung entsprechend anwendbar.

Bei der folgenden Erläuterung des vorschlagsgemäßen Sperrens der Schlossfalle 2 in der Vorschließstellung wird davon ausgegangen, dass auf die Schlossfalle 2 ein Öffnungsmoment 9, also ein Drehmoment in Öffnungsrichtung der Schlossfalle 2, einwirkt. Dieses Öffnungsmoment 9 geht auf eine Kraftwirkung von dem Schließteil 3 auf die Schlossfalle 2 und ggf. auf eine Öffnungsfeder der Schlossfalle 2 zurück. Dadurch, dass dem Verschlusselement regelmäßig Verschlusselementdichtungen zugeordnet sind, die sowohl in der Vorschließstellung als auch in der Hauptschließstellung einen Türdichtungsgegendruck erzeugen, ist sowohl in der Vorschließstellung als auch in der Hauptschließstellung mit einem entsprechendem Öffnungsmoment 9 zu rechnen, wobei das Öffnungsmoment 9 in der Vorschließstellung aufgrund geringerer Kompression der Verschlusselementdichtungen geringer als in der Hauptschließstellung ist.

Wesentlich ist nun, dass das Öffnungsmoment 9, hier bei in der Vorschließstellung befindlicher Schlossfalle 2, über den Sperreingriff zumindest zwei Effekte hat:
Einerseits bewirkt das Öffnungsmoment 9 über den Sperreingriff ein Aushebemoment 10, also ein Drehmoment in Ausheberichtung der Primärsperrklinke 4, an der Primärsperrklinke 4, da die Normale N der Schließ-Sperrfläche, hier der Vorschließ-Sperrfläche 5, und damit die zugeordnete Normalkraft F_{N} an der Sperreingriffsstelle 11 zwischen Schlossfalle 2 und Primärsperrklinke 4 an der Schwenkachse 4a der Primärsperrklinke 4 vorbeiläuft. Dies ist am besten der Darstellung gemäß Fig. 3 zu entnehmen.

Andererseits erzeugt das Öffnungsmoment 9 über den Sperreingriff eine Haftreibungskraft F_{H} an der Sperreingriffsstelle 11 zwischen der Schlossfalle 2 und der Primärsperrklinke 4 derart, dass die Schlossfalle 2 und die Primärsperrklinke 4 über den Sperreingriff einen selbsthemmenden Mechanismus ausbilden. Das Aushebemoment 10 und die Haftreibungskraft F_{H} stehen also derart in Beziehung zueinander, dass das Öffnungsmoment 9 unabhängig von dessen Betrag keine Aushebebewegung der Primärsperrklinke 4 erzeugen kann.

In diesem Sinne darf der Vollständigkeit halber darauf hingewiesen werden, dass die vorschlagsgemäße Selbsthemmung zwischen Schlossfalle 2 und Primärsperrklinke 4 unabhängig davon ist, in welchem Umfang die Primärsperrklinke 4 auf die Schlossfalle 2 hin vorgespannt ist oder welche Reibung in dem der Schwenkachse 4a der Primärsperrklinke zugeordneten Schwenklager herrscht.

Hier und vorzugsweise ist es so, dass in mindestens einer Schließstellung, hier in der Vorschließstellung, der Schlossfalle 2 der Anstellwinkel φ zwischen der Normalen N an der Sperreingriffsstelle 11 und dem durch die Sperreingriffsstelle 11 verlaufenden, auf die Schwenkachse 4a der Primärsperrklinke 4 bezogenen Radialstrahl R kleiner als der Haftreibungswinkel p, vorzugsweise kleiner als 90° des Haftreibungswinkels ρ, ist.

Der Haftreibungswinkel ρ ist beim Eingriff zweier Flächen an einer Eingriffsstelle nach dem hier anwendbaren fachmännischen Verständnis der maximale Winkel gegenüber der gemeinsamen Flächennormalen der beiden Flächen an der Eingriffsstelle, unter dem eine Kraft von der einen Fläche auf die andere Fläche wirken kann, ohne die Haftreibung an der Eingriffsstelle zu überwinden. Der Haftreibungswinkel wird nach einer allgemeineren Definition auch durch den ebenfalls in der Fachwelt bekannten "Haftreibungskegel" beschrieben.

In der hier vorliegenden, selbsthemmenden Konstellation soll die Haftreibungskraft F_{H} dafür sorgen, dass die resultierende, von der Schlossfalle 2 auf die Primärsperrklinke 4 an der Sperreingriffsstelle 11 wirkende, resultierende Kraft Fᵣₑₛ stets durch die Schwenkachse 4a der Primärsperrklinke 4 verläuft. Dies bedeutet, dass der oben angesprochene Anstellwinkel φ zwischen der Normalen N an der Sperreingriffsstelle 11 und dem durch die Sperreingriffsstelle 11 verlaufenden, auf die Schwenkachse 4a der Primärsperrklinke 4 bezogenen Radialstrahl R kleiner als der Haftreibungswinkel ρ an der Sperreingriffsstelle 11 ist. Sobald diese Bedingung nicht mehr erfüllt ist, hat die Haftreibungskraft F_{H} ihren Maximalwert F_{Hmax} erreicht, der bekanntermaßen dem Produkt aus der Normalkraft F_{N} und dem noch zu erläuternden Haftreibungskoeffizienten µ entspricht. Dies würde dazu führen, dass die resultierende Kraft Fᵣₑₛ nicht mehr durch die Schwenkachse 4a der Primärsperrklinke 4 verläuft. Interessant hierbei ist die Tatsache, dass die Richtung der resultierenden Kraft Fᵣₑₛ auf einfache Weise durch die Auslegung der betreffenden Sperrfläche 5, 6 bzw. der betreffenden Gegensperrfläche 7, 8 eingestellt werden kann. Insoweit lässt sich die vorschlagsgemäße Lösung mit einfachen fertigungstechnischen Mitteln auf die jeweiligen Randbedingungen anpassen.

Eine besonders hohe Betriebssicherheit ergibt sich dadurch, dass der Anstellwinkel φ einen gewissen Abstand zum Haftreibungswinkel ρ aufweist. Bei einer besonders bevorzugten Ausgestaltung ist der Anstellwinkel φ kleiner als 90% des Haftreibungswinkels ρ.

Der Haftreibungswinkel ρ lässt sich auf einfache Weise rechnerisch ermitteln. Die rechnerische Ermittlung basiert darauf, dass in mindestens einer Schließstellung, hier in der Vorschließstellung, der Schlossfalle 2 an der Sperreingriffsstelle 11 ein Haftreibungskoeffizient µ vorliegt, wobei der Haftreibungswinkel ρ durch die Vorschrift ρ=arctan (µ) definiert ist.

In besonders bevorzugter Ausgestaltung ist es so, dass der Anstellwinkel φ in einem Bereich zwischen 1° und 4°, vorzugsweise bei etwa 3° liegt.

Grundsätzlich kann es vorgesehen sein, dass in mindestens einer Schließstellung, hier in der Vorschließstellung, der Schlossfalle 2 der Sperreingriff zwischen der Schlossfalle 2 und der Primärsperrklinke 4 an der Sperreingriffsstelle 11 die Materialpaarung Stahl/Stahl mit einem Haftreibungskoeffizienten µ in einem Bereich zwischen 0,45 bis 0,8 aufweist.

Speziell für die Vorschließstellung ist es allerdings vorzugsweise vorgesehen, dass der Sperreingriff zwischen der Schlossfalle 2 und der Primärsperrklinke 4 an der Sperreingriffsstelle 11 die Materialpaarung Stahl/Kunststoff mit einem Haftreibungskoeffizienten µ in einem Bereich von 0,32 bis 0,45 aufweist. Hiermit lässt sich die für das Öffnen des Kraftfahrzeugschlosses erforderliche Betätigungskraft weiter reduzieren, wobei unter Einhaltung der obigen Bedingung eine hohe Betriebssicherheit hinsichtlich des Sperrens der Schlossfalle 2 in ihrer Vorschließstellung verbleibt. Grundsätzlich ist es auch denkbar, dass der Sperreingriff zwischen der Schlossfalle 2 und der Primärsperrklinke 4 an der Sperreingriffsstelle 11 die Materialpaarung Kunststoff/Kunststoff aufweist.

Ein eventueller Kunststoffanteil in der jeweiligen Materialpaarung kann auf eine Ummantelung der Schlossfalle und/oder der Sperrklinke zurückgehen. In diesem Fall stellt die Ummantelung die betreffende Sperrfläche bzw. Gegensperrfläche bereit.

Die vorschlagsgemäße Lösung kann grundsätzlich auch für die Hauptschließstellung der Schlossfalle 2 Anwendung finden. Hier und vorzugsweise ist es allerdings vorgesehen, dass der Sperreingriff zwischen Schlossfalle 2 und Primärsperrklinke in der Hauptschließstellung mit Öffnungstendenz ausgelegt ist, so dass sich die Primärsperrklinke 4 durch das Öffnungsmoment der Schlossfalle 2 über den Sperreingriff, dort an der Sperreingriffsstelle 12, ausheben lässt. Im Einzelnen ist es so, dass in mindestens einer Schließstellung, hier in der Hauptschließstellung der Schlossfalle 2 ein auf die Schlossfalle 2 wirkendes Öffnungsmoment 9 über den Sperreingriff einerseits ein Aushebemoment 10 an der Primärsperrklinke 4 erzeugt, da die Normale N der Schließ-Sperrfläche 6 an der Sperreingriffsstelle 12 zwischen Schlossfalle 2 und Primärsperrklinke 4 an der Schwenkachse 4a der Primärsperrklinke 4 vorbeiläuft, so dass durch das Öffnungsmoment 9 über den Sperreingriff eine Aushebebewegung der Primärsperrklinke 4 erzeugbar ist. Die resultierende, von der Schlossfalle 2 auf die Primärsperrklinke 4 an der Sperreingriffsstelle 12 wirkende Kraft Fᵣₑₛ läuft an der Schwenkachse 4a der Primärsperrklinke 4 vorbei und übt über den in Fig. 4 dargestellten Hebelarm d ein Aushebemoment 10 auf die Primärsperrklinke 4 aus. Dabei ist, anders als oben im Zusammenhang mit der Vorschließstellung erläutert, die Haftreibungskraft hier so ausgelegt, dass Sie durch das Öffnungsmoment 9 ohne weiteres überwunden werden kann.

Dies ist der klassische Fall einer Auslegung mit Öffnungstendenz, wobei hier und vorzugsweise eine um eine Schwenkachse 13a schwenkbare Sekundärsperrklinke 13 vorgesehen ist, die in mindestens einer Schließstellung, hier in der Hauptschließstellung, der Schlossfalle 2 die Primärsperrklinke 4 sperrt. Die Primärsperrklinke 4 kann also durch die Wirkung der Sekundärsperrklinke 13 keine Aushebebewegung vollziehen.

Es wurde schon darauf hingewiesen, dass die Kombination der vorschlagsgemäßen Lösung für die Vorschließstellung mit einer Öffnungstendenz für die Hauptschließstellung einen besonders guten Kompromiss zwischen hoher Betriebssicherheit und geringen Betätigungskräften bereitstellt. Dies gilt insbesondere für den Fall, in dem sowohl die Primärsperrklinke 4 als auch die Sekundärsperrklinke 13 mit einem Antriebsmotor 17 ausgehoben werden sollen, wie in Fig. 1 angedeutet ist. Der Antriebsmotor 17 ist hier und vorzugsweise über ein Antriebsseil 18 mit einem nicht dargestellten Antriebshebel gekoppelt, durch dessen Betätigungsbewegung sowohl ein Ausheben der Primärsperrklinke 4 für die Vorschließstellung als auch ein Ausheben der Sekundärsperrklinke 13 für die Hauptschließstellung bewirkt werden kann. Im Sinne einer optimalen Auslegung und Ansteuerung des Antriebsmotors 17 ist die Auslegung gerade so getroffen, dass der Antriebsmotor 17 für das Ausheben der Primärsperrklinke 4 eine ähnliche, insbesondere identische, Antriebsleistung und/oder ein ähnliches, insbesondere identisches, Antriebsmoment bzw. eine ähnliche, insbesondere identische, Antriebskraft wie für das Ausheben der Sekundärsperrklinke 13 bereitstellen muss.

Interessant bei der vorschlagsgemäßen Lösung ist noch die Tatsache, dass es ohne weiteres möglich ist, sowohl die Vorschließstellung als auch die Hauptschließstellung der Schlossfalle 2 mit ein und derselben Primärsperrklinke 4, die in unmittelbarem Sperreingriff mit der Schlossfalle 2 bringbar ist, zu realisieren. Hier und vorzugsweise weist die Schlossfalle 2 einen scheibenförmigen Körper 14 auf, wobei die Vorschließ-Sperrfläche 5 und die Hauptschließ-Sperrfläche 6 jeweils einen Abschnitt der Schmalseite 15 des scheibenförmigen Körpers der Schlossfalle 2 ausbilden. Dabei kann es, wie oben angesprochen und wie in Fig. 1 dargestellt, vorgesehen sein, dass die Schlossfalle 2 eine Ummantelung 16 aufweist, die zumindest die Vorschließ-Sperrfläche 5 ausbilden kann. Hierdurch ergibt sich die oben angesprochene Materialpaarung Stahl/Kunststoff an der Sperreingriffsstelle 11.

Es darf noch darauf hingewiesen werden, dass bei den obigen Überlegungen alle Effekte, die auf elastische oder plastische Verformungen an der Schließfalle 2, der Primärsperrklinke 4 und der Sekundärsperrklinke 13 zurückgehen, im Sinne einer vereinfachten Darstellung vernachlässigt worden sind.

Im Ergebnis lässt sich zusammenfassen, dass mit der vorschlagsgemäßen Lösung die für das Öffnen des Kraftfahrzeugschlosses 1 erforderliche Betätigungskraft reduziert werden kann, ohne dass die Betriebssicherheit beeinträchtigt ist und ohne dass aufwendige konstruktive Maßnahmen erforderlich sind.

## Patentansprüche

1. Kraftfahrzeugschloss mit einer schwenkbaren Schlossfalle (2), die im montierten Zustand mit einem Schließteil (3), insbesondere einem Schließbügel, wechselwirkt, und mit einer schwenkbaren Primärsperrklinke (4),
wobei die Schlossfalle (2) aus einer Offenstellung heraus in eine Vorschließstellung und in eine der Vorschließstellung nachgelagerte Hauptschließstellung bringbar und in der jeweiligen Schließstellung von der Primärsperrklinke (4) sperrbar ist, wobei die Schlossfalle (2) eine Vorschließ-Sperrfläche (5) aufweist, mit der die Primärsperrklinke (4) bei in der Vorschließstellung befindlicher Schlossfalle (2) in Sperreingriff steht, wobei die Schlossfalle (2) eine Hauptschließ-Sperrfläche (6) aufweist, mit der die Primärsperrklinke (4) bei in der Hauptschließstellung befindlicher Schlossfalle (2) in Sperreingriff steht und wobei die Primärsperrklinke (4) außer Eingriff von der jeweiligen Schließ-Sperrfläche (5,6) der Schlossfalle (2) aushebbar ist,
**dadurch gekennzeichnet,**
**dass** in mindestens einer Schließstellung, insbesondere in der Vorschließstellung, der Schlossfalle (2) ein auf die Schlossfalle (2) wirkendes Öffnungsmoment über den Sperreingriff einerseits ein Aushebemoment (10) an der Primärsperrklinke (4) erzeugt, da die Normale (N) der Schließ-Sperrfläche an der Sperreingriffsstelle (11) zwischen Schlossfalle (2) und Primärsperrklinke (4) an der Schwenkachse (4a) der Primärsperrklinke (4) vorbeiläuft, und andererseits eine Haftreibungskraft (F_{H}) an der Sperreingriffsstelle (11) zwischen der Schlossfalle (2) und der Primärsperrklinke (4) erzeugt derart, dass die Schlossfalle (2) und die Primärsperrklinke (4) über den Sperreingriff für eine zuverlässige Haltewirkung einen selbsthemmenden Mechanismus ausbilden.

2. Kraftfahrzeugschloss nach Anspruch 1, **dadurch gekennzeichnet, dass** in mindestens einer Schließstellung, insbesondere in der Vorschließstellung, der Schlossfalle (2) der Anstellwinkel (φ) zwischen der Normalen (N) an der Sperreingriffsstelle (11) und dem durch die Sperreingriffsstelle (11) verlaufenden, auf die Schwenkachse (4a) der Primärsperrklinke (4) bezogenen Radialstrahl (R) kleiner als der Haftreibungswinkel (ρ), vorzugsweise kleiner als 90% des Haftreibungswinkels (ρ), ist.

3. Kraftfahrzeugschloss nach Anspruch 1 oder 2, **dadurch gekennzeichnet, dass** der Anstellwinkel (φ) in einem Bereich zwischen 1° und 4°, vorzugsweise bei etwa 3 °, liegt.

4. Kraftfahrzeugschloss nach einem der vorhergehenden Ansprüche, **dadurch gekennzeichnet, dass** in mindestens einer Schließstellung, insbesondere in der Vorschließstellung, der Schlossfalle (2) an der Sperreingriffsstelle (11) ein Haftreibungskoeffizient (µ) wirkt und dass der Haftreibungswinkel (ρ) durch die Vorschrift ρ =arctan(µ) definiert ist.

5. Kraftfahrzeugschloss nach einem der vorhergehenden Ansprüche, **dadurch gekennzeichnet, dass** in mindestens einer Schließstellung, insbesondere in der Vorschließstellung, der Schlossfalle (2) der Sperreingriff zwischen der Schlossfalle (2) und der Primärsperrklinke (4) an der Sperreingriffsstelle (11) die Materialpaarung Stahl/Stahl mit einem Haftreibungskoeffizienten (µ) in einem Bereich von 0,45 bis 0,8 aufweist.

6. Kraftfahrzeugschloss nach einem der vorhergehenden Ansprüche, **dadurch gekennzeichnet, dass** in mindestens einer Schließstellung, insbesondere in der Vorschließstellung, der Schlossfalle (2) der Sperreingriff zwischen der Schlossfalle (2) und der Primärsperrklinke (4) an der Sperreingriffsstelle (11) die Materialpaarung Stahl/Kunststoff mit einem Haftreibungskoeffizienten (µ) in einem Bereich von 0,32 bis 0,45 aufweist.

7. Kraftfahrzeugschloss nach einem der vorhergehenden Ansprüche, **dadurch gekennzeichnet, dass** in mindestens einer Schließstellung, insbesondere in der Vorschließstellung, der Schlossfalle (2) der Sperreingriff zwischen der Schlossfalle (2) und der Primärsperrklinke (4) an der Sperreingriffsstelle (11) die Materialpaarung Kunststoff/Kunststoff aufweist.

8. Kraftfahrzeugschloss nach einem der vorhergehenden Ansprüche, **dadurch gekennzeichnet, dass** in mindestens einer Schließstellung, insbesondere in der Hauptschließstellung, der Schlossfalle (2) ein auf die Schlossfalle (2) wirkendes Öffnungsmoment (9) über den Sperreingriff ein Aushebemoment (10) an der Primärsperrklinke (4) erzeugt, da die Normale (N) der Schließ-Sperrfläche (5) an der Sperreingriffsstelle (12) zwischen Schlossfalle (2) und Primärsperrklinke (4) an der Schwenkachse (4a) der Primärsperrklinke (4) vorbeiläuft, so dass durch das Öffnungsmoment (9) über den Sperreingriff eine Aushebebewegung der Primärsperrklinke (4) erzeugbar ist.

9. Kraftfahrzeugschloss nach Anspruch 8, **dadurch gekennzeichnet, dass** eine Sekundärsperrklinke (13) vorgesehen ist, die in mindestens einer Schließstellung, insbesondere in der Hauptschließstellung, der Schlossfalle (2) die Primärsperrklinke (4) sperrt.

10. Kraftfahrzeugschloss nach einem der vorhergehenden Ansprüche, **dadurch gekennzeichnet, dass** die Schlossfalle (2) einen scheibenförmigen Körper aufweist und dass die Vorschließ-Sperrfläche (5) und die Hauptschließ-Sperrfläche (6) jeweils einen Abschnitt der Schmalseite (15) des scheibenförmigen Körpers ausbilden.

## Claims

1. Motor vehicle lock with a pivotable lock latch (2), which, in the mounted state, interacts with a locking part (3), in particular a lock striker, and with a pivotable primary pawl (4),
wherein the lock latch (2) can be brought from an open position into a pre-locking position and into a main locking position downstream of the pre-locking position and can be blocked in the respective locking position by the primary pawl (4), wherein the lock latch (2) has a pre-locking blocking surface (5), with which the primary pawl (4) is in blocking engagement when the lock latch (2) is in the pre-locking position, wherein the lock latch (2) has a main locking blocking surface (6), with which the primary pawl (4) is in blocking engagement when the lock latch (2) is in the main locking position, and wherein the primary pawl (4) can be lifted out of engagement with the respective locking blocking surface (5, 6) of the lock latch (2),
**characterized**
**in that**, in at least one locking position, in particular in the pre-locking position, of the lock latch (2), by way of the blocking engagement, an opening moment acting on the lock latch (2), on the one hand, generates a lifting-out moment (10) on the primary pawl (4), since the normal (N) of the locking blocking surface at the blocking engagement point (11) between the lock latch (2) and primary pawl (4) runs past the pivot axis (4a) of the primary pawl (4), and, on the other hand, generates a static friction force (F_{H}) at the blocking engagement point (11) between the lock latch (2) and the primary pawl (4) in such a manner that the lock latch (2) and the primary pawl (4) form, by way of the blocking engagement, a self-locking mechanism for a reliable retaining action.

2. Motor vehicle lock according to Claim 1, **characterized in that**, in at least one locking position, in particular in the pre-locking position, of the lock latch (2), the angle of inclination (φ) between the normal (N) at the blocking engagement point (11) and the radial line (R), which is related to the pivot axis (4a) of the primary pawl (4) and extends through the blocking engagement point (11), is smaller than the static friction angle (ρ), preferably smaller than 90% of the static friction angle (ρ).

3. Motor vehicle lock according to Claim 1 or 2, **characterized in that** the angle of inclination (φ) is in a range of between 1° and 4°, preferably is approximately 3°.

4. Motor vehicle lock according to one of the preceding claims, **characterized in that**, in at least one locking position, in particular in the pre-locking position, of the lock latch (2), a coefficient of static friction (µ) acts at the blocking engagement point (11) and **in that** the static friction angle (ρ) is defined by the rule ρ=arctan(µ).

5. Motor vehicle lock according to one of the preceding claims, **characterized in that**, in at least one locking position, in particular in the pre-locking position, of the lock latch (2), the blocking engagement between the lock latch (2) and the primary pawl (4) has, at the blocking engagement point (11), the material pairing of steel/steel with a coefficient of static friction (µ) in a range from 0.45 to 0.8.

6. Motor vehicle lock according to one of the preceding claims, **characterized in that**, in at least one locking position, in particular in the pre-locking position, of the lock latch (2), the blocking engagement between the lock latch (2) and the primary pawl (4) has, at the blocking engagement point (11), the material pairing of steel/plastic with a coefficient of static friction (µ) in a range from 0.32 to 0.45.

7. Motor vehicle lock according to one of the preceding claims, **characterized in that**, in at least one locking position, in particular in the pre-locking position, of the lock latch (2), the blocking engagement between the lock latch (2) and the primary pawl (4) has, at the blocking engagement point (11), the material pairing of plastic/plastic.

8. Motor vehicle lock according to one of the preceding claims, **characterized in that**, in at least one locking position, in particular in the main locking position, of the lock latch (2), by way of the blocking engagement, an opening moment (9) acting on the lock latch (2) generates a lifting-out moment (10) on the primary pawl (4), since the normal (N) of the locking blocking surface (5) at the blocking engagement point (12) between the lock latch (2) and primary pawl (4) runs past the pivot axis (4a) of the primary pawl (4), so that a lifting-out movement of the primary pawl (4) can be generated by the opening moment (9) by way of the blocking engagement.

9. Motor vehicle lock according to Claim 8, **characterized in that** provision is made for a secondary pawl (13), which, in at least one locking position, in particular in the main locking position, of the lock latch (2), blocks the primary pawl (4).

10. Motor vehicle lock according to one of the preceding claims, **characterized in that** the lock latch (2) has a disc-like body and **in that** the pre-locking blocking surface (5) and the main locking blocking surface (6) each form a portion of the narrow side (15) of the disc-like body.

## Revendications

1. Serrure de véhicule à moteur avec un pêne (2) pivotant, qui, dans l'état monté, coopère avec une partie de fermeture (3), en particulier un étrier de fermeture, et avec un loquet de blocage primaire (4) pivotant,
le pêne (2)pouvant être amené depuis une position ouverte dans une position de pré-fermeture et dans une position de fermeture principale située en aval de la position de pré-fermeture et pouvant être bloqué par le loquet de blocage primaire (4) dans la position de fermeture respective, le pêne (2) comportant une surface de blocage de pré-fermeture (5), avec laquelle le loquet de blocage primaire (4) est en prise par blocage lorsque le pêne (2) se trouve dans la position de pré-fermeture, le pêne (2) comportant une surface de blocage de fermeture principale (6), avec laquelle le loquet de blocage primaire (4) est en prise par blocage lorsque le pêne (2) se trouve dans la position de fermeture principale et le loquet de blocage primaire (4) pouvant être levé en hors prise de la surface de blocage de fermeture (5, 6) respective du pêne (2),
**caractérisée en ce**
**que** dans au moins une position de fermeture, en particulier dans la position de pré-fermeture du pêne (2), un couple d'ouverture agissant sur le pêne (2) par la prise par blocage génère d'une part un couple de levage (10) sur le loquet de blocage primaire (4) dans la mesure où la normale (N) de la surface de blocage de fermeture sur l'emplacement de prise par blocage (11) entre le pêne (2) et le loquet de blocage primaire (4) passe le long de l'axe de pivotement (4a) du loquet de blocage primaire (4) et génère d'autre part une force de frottement par adhérence (F_{H}) sur l'emplacement de prise par blocage (11) entre le pêne (2) et le loquet de blocage primaire (4) de telle manière que le pêne (2) et le loquet de blocage primaire (4) forment un mécanisme auto-bloquant par la prise par blocage pour un effet de maintien fiable.

2. Serrure de véhicule à moteur selon la revendication 1, **caractérisée en ce que** dans au moins une position de fermeture, en particulier dans la position de pré-fermeture, du pêne (2), l'angle d'attaque (φ) entre la normale (N) sur l'emplacement de prise par blocage (11) et le rayon radial (R) s'étendant à travers l'emplacement de prise par blocage (11), se rapportant à l'axe de pivotement (4a) du loquet de blocage primaire (4) est inférieur à l'angle de frottement par adhérence (ρ), de préférence est inférieur à 90 % de l'angle de frottement par adhérence (ρ).

3. Serrure de véhicule à moteur selon la revendication 1 ou 2, **caractérisée en ce que** l'angle d'attaque (φ) se situe dans une plage entre 1° et 4°, de préférence est de l'ordre d'environ 3°.

4. Serrure de véhicule à moteur selon l'une des revendications précédentes, **caractérisée en ce que** dans au moins une position de fermeture, en particulier dans la position de pré-fermeture, du pêne (2), un coefficient de frottement par adhérence (µ) agit sur l'emplacement de prise par blocage (11) et que l'angle de frottement par adhérence (ρ) est défini par la règle ρ=arctan(µ).

5. Serrure de véhicule à moteur selon l'une des revendications précédentes, **caractérisée en ce que** dans au moins une position de fermeture, en particulier dans la position de pré-fermeture, du pêne (2), la prise par blocage entre le pêne (2) et le loquet de blocage primaire (4) sur l'emplacement de prise par blocage (11) présente la combinaison de matériaux acier/acier avec un coefficient de frottement par adhérence (µ) dans une plage de 0,45 à 0,8.

6. Serrure de véhicule à moteur selon l'une des revendications précédentes, **caractérisée en ce que** dans au moins une position de fermeture, en particulier dans la position de pré-fermeture, du pêne (2), la prise par blocage entre le pêne (2) et le loquet de blocage primaire (4) sur l'emplacement de prise par blocage (11) présente la combinaison de matériaux acier/matière plastique avec un coefficient de frottement par adhérence (µ) dans une plage de 0,32 à 0,45.

7. Serrure de véhicule à moteur selon l'une des revendications précédentes, **caractérisée en ce que** dans au moins une position de fermeture, en particulier dans la position de pré-fermeture, du pêne (2), la prise par blocage entre le pêne (2) et le loquet de blocage primaire (4) sur l'emplacement de prise par blocage (11) présente la combinaison de matériaux matière plastique/matière plastique.

8. Serrure de véhicule à moteur selon l'une des revendications précédentes, **caractérisée en ce que** dans au moins une position de fermeture, en particulier dans la position de fermeture principale, du pêne (2), un couple d'ouverture (9) agissant sur le pêne (2) génère par l'intermédiaire de la prise par blocage un couple de levage (10) sur le loquet de blocage primaire (4) dans la mesure où la normale (N) de la surface de blocage de fermeture (5) sur l'emplacement de prise par blocage (12) entre le pêne (2) et le loquet de blocage primaire (4) passe le long de l'axe de pivotement (4a) du loquet de blocage primaire (4) de telle sorte que le couple d'ouverture (9) peut générer un déplacement de levage du loquet de blocage primaire (4) par la prise par blocage.

9. Serrure de véhicule à moteur selon la revendication 8, **caractérisée en ce qu'**un loquet de blocage secondaire (13) est prévu, qui bloque le loquet de blocage primaire (4) dans au moins une position de fermeture, en particulier dans la position de fermeture principale, du pêne (2).

10. Serrure de véhicule à moteur selon l'une des revendications précédentes, **caractérisée en ce que** le pêne (2) comporte un corps en forme de disque, et que la surface de blocage de pré-fermeture (5) et la surface de blocage de fermeture principale (6) forment chacune une section du côté étroit (15) du corps en forme de disque.
